# EUROPÄISCHE PATENTSCHRIFT

(11) **EP 3 520 179 B1**
(45) Veröffentlichungstag und Bekanntmachung des Hinweises auf die Patenterteilung: **05.08.2020**
(21) Anmeldenummer: 17825394.4
(22) Anmeldetag: 04.12.2017
(51) Int. Cl.: H01R 43/055, H01R 11/12, H01R 107/00, H01R 43/058

(54) **VORRICHTUNG, VERFAHREN UND SYSTEM ZUM INVERSCRIMPEN**
DEVICE, METHOD, AND SYSTEM FOR INVERSE CRIMPING
DISPOSITIF, PROCÉDÉ ET SYSTÈME DE SERTISSAGE INVERSE

(30) Priorität: 05.12.2016 DE 102016123470
(43) Veröffentlichungstag der Anmeldung: 07.08.2019
(73) Patentinhaber: Komax SLE GmbH & Co. KG, 94481 Grafenau (DE)
(72) Erfinder: FREY, Werner, 94209 Regen (DE); LÜFTL, Ernst, 94538 Fürstenstein (DE)
(74) Vertreter: Kramer Barske Schmidtchen Patentanwälte PartG mbB
(86) Internationale Anmeldenummer: PCT/EP2017/081400
(87) Internationale Veröffentlichungsnummer: WO 2018/104242

(56) Entgegenhaltungen:
- WO-A1-2008/087938
- FR-A- 1 395 498
- US-A- 3 018 816
- US-A- 3 685 148

## Beschreibung

Die vorliegende Offenbarung betrifft eine Vorrichtung, ein Verfahren und ein System zum Crimpen bzw. Inverscrimpen. Das Inverscrimpen bedeutet hier, dass der Crimpamboss zusammen mit dem am Crimpamboss abgestützten bzw. im Abtrennmesser geführten Crimpkontaktteil auf einen ortsfesten Crimper zubewegt wird, statt der üblichen Bewegung des Crimpers auf einen ortsfesten Crimpamboss mit am Crimpamboss abgestützten bzw. im Abtrennmesser geführten Crimpkontaktteil.

Beim Crimpen von Crimpkontaktteilen an mehradrigen Leitungen werden gewöhnlicher Weise alle Crimpkontaktteile in der sogenannten Standard-Crimpgeometrie von einer Seite (von oben) erzeugt (siehe Fig. 5B). Bei bestimmten Steckertypen kann es nunmehr erforderlich sein, die Crimpkontaktteile an den Einzeladern zueinander entsprechend einer vorbestimmten Orientierung zu crimpen. Beispielsweise sollen bei einer 4-adrigen Leitung, die mit B-Crimpkontaktteilen zu versehen ist, die zwei oberen der B-Crimpkontaktteile im geöffneten Ausgangszustand nach oben geöffnet sein und die unteren zwei der B-Crimpkontaktteile im geöffneten Ausgangszustand nach unten geöffnet sein (horizontale Symmetrielinie).

In der Regel werden hierfür alle Crimpkontaktteile mit der gleichen Orientierung auf die Adern (einzelnen Kabel) einer mehradrigen Leitung aufgebracht. Beispielsweise werden hierbei bei einer vieradrigen Leitung zwei Crimpkontaktteile von oben auf die entsprechenden Adern aufgecrimpt. Anschließend werden die Crimpkontaktteile durch entsprechende Vorrichtungen (oder manuell) in die gewünschten Positionen gedreht, mit der die Bestückung der Steckergehäuse stattfinden soll. Dieses nachträgliche Drehen der einzelnen Adern bzw. Crimpkontaktteile ist umso schwieriger, je kürzer die Abmantellänge des Mantels der mehradrigen Leitung ist. Um diese Schwierigkeit zu umgehen, werden alternativ die Leitungen samt Andern automatisiert oder in Handarbeit um ihre Längsachse gedreht in die Crimpvorrichtung eingelegt oder die gesamte Crimpvorrichtung gedreht (im obigen Beispiel paarweise zuerst die oberen Adern und anschließend nach einer 180°-Drehung der Leitung um ihre Längsachse die unteren Adern gecrimpt).

Die WO 2008/087938 A1, die US 3,685,148 A, die FR 1.395.498 A und die US 3,018,816 A offenbaren im Stand der Technik bekannte Crimpvorrichtungen.

Aufgabe der vorliegenden Offenbarung ist es, eine Vorrichtung, ein Verfahren und ein System zum Inverscrimpen anzugeben, mit der bzw. dem das Ausbilden von gecrimpten mehradrigen Leitungen mit verschiedenen Orientierungen der Crimpkontaktteile vereinfacht und verbessert werden kann.

Diese Aufgabe wird gelöst mit einer Vorrichtung nach Anspruch 1, einem System nach Anspruch 10 und einem Verfahren nach Anspruch 11. Weiterbildungen sind in den abhängigen Ansprüchen angegeben.

Die in dieser Offenbarung beschriebene Crimpvorrichtung unterscheidet sich von einer Standard-Crimpvorrichtung dadurch, dass der Crimpamboss statt an dem ortsfesten Teil an dem beweglichen Teil der Crimpvorrichtung und der Crimper statt an dem beweglichen Teil an dem ortsfesten Teil der Crimpvorrichtung montiert ist. Der Crimpamboss und der Crimper sind somit invers in Bezug auf eine herkömmliche Crimpvorrichtung montiert. Die Bewegung, in bzw. mit der der Crimpvorgang durchgeführt wird, ist nach wie vor von oben nach unten. Entsprechend der inversen Anordnung des Crimpamboss und des Crimpers werden auch die Crimpkontaktteile bezüglich ihrer Längsachse um 180° gedreht (invers), d.h. nach unten geöffnet, zugeführt bzw. in die Crimpvorrichtung eingelegt. D.h. sie werden so in die Crimpvorrichtung zugeführt bzw. eingelegt, dass sie im geöffneten Ausgangszustand nach unten hin geöffnet sind. Somit müssen auch die jeweiligen Adern (Leitungen), auf die die Crimpkontaktteile zu crimpen sind, unterhalb statt oberhalb des Crimpkontaktteils (invers) zugeführt bzw. in die Crimpvorrichtung eingelegt werden.

In der vorliegenden Offenbarung ist ein Crimpkontaktteil bevorzugt ein metallisches, bevorzugt plastisch verformbares, wenigstens teilweise elektrisch leitendes Bauteil.

In einer bevorzugten Ausführungsform weist das Crimpkontaktteil in seiner Längsrichtung auf der einen Seite einen Crimpbereich und auf der anderen Seite einem Kontaktbereich auf. Der Crimpbereich wird während dem Crimpen durch plastische Umformung mittels der Crimpvorrichtung mit einem Kabel/Leiter/Kabelende oder einer Ader, welches bzw. welche gegebenenfalls mit einer Aderendhülse versehen ist, verbunden, bevorzugt fest bzw. formschlüssig verbunden. Der Kontaktbereich bildet bevorzugt einen Stecker, einen Stift oder eine Buchse aus. Der Kontaktbereich kann nach dem Crimpen in ein entsprechendes Gehäuse eines mehrpoligen Steckers montiert werden.

In einer anderen bevorzugten Ausführungsform weist das Crimpkontaktteil keinen Kontaktbereich im obigen Sinne auf sondern ist im ungecrimpten Zustand ein geöffnetes Profil (rohrförmig oder V- oder U-förmig), welches beim Crimpen um die Ader vollständig nicht überlappend, vollständig überlappend oder nicht vollständig geschlossen wird. In diesem Fall kann das Crimpkontaktteil im gecrimpten Zustand vorzugsweise eine Stützhülse, beispielsweise zum Umgeben eines Mantelgeflechts, bilden.

Bevorzugt wird jedes Crimpkontaktteil mit einer einzigen Leitung oder einem einzelnen Kabel oder einer einzelnen Ader vercrimpt. Die hier genannten Crimpkontaktteile dienen bevorzugt nicht zur unmittelbaren Verbindung zweier Adern innerhalb des umzuformenden Bereichs.

Die Crimpkontaktteile werden bevorzugt mittels eines Zuführbands zu der Crimpvorrichtung zugeführt. Bevorzugt ist jedes Crimpkontaktteil mindestens einseitig an dem Zuführband gehalten, wobei die Verbindung zwischen dem Zuführband und dem Crimpkontaktteil dergestalt ist, dass mittels einer Sollbruchstelle eine leichte Abtrennung oder Abscherung des Crimpkontaktteils von dem Zuführband ohne wesentliche Beschädigung oder Verformung des Crimpkontaktteils möglich ist. Das Zuführband ist bevorzugt metallisch, kann aber auch aus Kunststoff sein. Das am Zuführband gehaltene Crimpkontaktteil ist bereits vorgeformt. Im Falle eines Crimpkontaktteils mit Crimpbereich und Kontaktbereich ist der Kontaktbereich bevorzugt bereits vollständig ausgeformt bzw. ausgebildet, so dass zur späteren Verwendung als beispielsweise Stecker oder Buchse keine weitere Umformung notwendig ist. Der Crimpbereich ist bevorzugt ebenfalls vorgeformt, so dass zur Verbindung mit der Ader lediglich eine finale und geringe Umformung erforderlich ist, aber gleichzeitig ein Einlegen der Ader nicht unnötig behindert wird.

Die bevorzugt vorgesehene Zuführbandführungsvorrichtung ist bevorzugt als Führungsschlitz in dem Abtrennmesser vorgesehen. Das Abtrennmesser bzw. der darin ausgebildete Führungsschlitz dient also zum Führen des Zuführbandes. Der Führungsschlitz ist dabei so ausgebildet, dass nur das Zuführband in diesem geführt ist und das an dem Zuführband gehaltene Crimpkontaktteil von diesem vorsteht. Der Crimpamboss und das Abtrennmesser sind aufeinander gleitend gelagert. Das Crimpkontaktteil steht derart vor, dass eine Abstützfläche des Crimpamboss mit dem vorstehenden Crimpkontaktteil in Berührung ist oder in einer gleitenden Relativbewegung zwischen Crimpkontaktteil und Crimpamboss in Berührung kommen kann. Solange das Crimpkontaktteil nicht sicher zwischen dem Crimper und dem Crimpamboss gehalten ist, wird das Crimpkontaktteil, während es am Zuführband, das in dem Führungsschlitz geführt ist, gehalten ist, mit dem Crimpamboss gemeinsam auf den Crimper zu bewegt. Mit dem Anschlag des Abtrennmessers am Crimper oder einem zu dem Crimper ortsfesten Anschlag wird das an der Abstützfläche des Crimpambosses abgestützte Crimpkontaktteil mit dem Crimpamboss zusammen weiter in Richtung auf den Crimper zu mitbewegt während das Abtrennmesser ortsfest bleibt. Durch die Relativbewegung wird das Crimpkontaktteil durch die dem Abtrennmesser zugewandte Kante der Abstützfläche oder eine am Crimpamboss nahe der Abstützfläche vorgesehene Abscherkante und die dem Crimpamboss zugewandte Kante des Abtrennmessers abgeschert.

"Nach oben geöffnet" bedeutet hier, dass die umzuformenden bzw. umgeformten Bereiche des Crimpbereichs des Crimpkontaktteils über den nicht-umzuformenden bzw. nicht-umgeformten Bereichen angeordnet sind und/oder die mit dem Crimpkontaktteil zu crimpende Ader von oben nach unten eingesetzt wird. Nicht-umzuformende Bereiche sind Bereiche des Crimpbereichs, die beim Crimpen nicht oder zumindest nicht signifikant umgeformt werden. Bevorzugt überlappen die nicht-umzuformenden Bereiche senkrecht zur Längsrichtung des Crimpkontaktteils (=Längsrichtung der Ader) mit den umzuformenden Bereichen. "Nach unten geöffnet" bedeutet umgekehrt dass die umzuformenden bzw. umgeformten Bereiche des Crimpkontaktteils unter den nicht-umzuformenden bzw. nicht-umgeformten Bereichen angeordnet sind und/oder die mit dem Crimpkontaktteil zu crimpende Ader von unten nach oben eingesetzt wird.

Die beanspruchte und gegenüber herkömmlichen Crimpvorrichtungen nur geringfügig modifizierte Crimpvorrichtung ermöglicht das Inverscrimpen, d.h. Crimpkontaktteile um 180° gedreht zur Standard-Crimpvorrichtung zu crimpen. In einem Crimpsystem, bestehend aus einer Standard-Crimpvorrichtung und einer Invers-Crimpvorrichtung, wie sie hier beschrieben wird, kann somit eine erste Ader einer mehradrigen Leitung in der Standard-Crimpvorrichtung mit einem ersten Crimpkontaktteil und eine zweite Ader der mehradrigen Leitung in der Invers-Crimpvorrichtung mit einem Crimpkontaktteil, dass um 180° bezüglich des ersten Crimpkontaktteils gedreht ist, versehen werden, ohne dass die mehradrige Leitung zwischen den Crimpvorgängen um ihre Längsachse gedreht werden muss. Die mehradrige Leitung kann daher durchgehend eingespannt bzw. festgeklemmt sein, wodurch die Bearbeitungszeit verringert wird und eine hohe Position- und Lagerichtigkeit der mehradrigen Leitungen zur Crimpvorrichtung bzw. den Crimpkontaktteilen ermöglicht wird.

Der Crimpvorgang ist bevorzugt zumindest der Vorgang, bei dem die Ader durch Umformung des Crimpkontaktteils mit demselben fest verbunden wird bzw. das Crimpkontaktteil durch Umformen desselben mit der Ader fest verbunden wird. Der Crimpamboss ist dabei bevorzugt das Werkzeug, dass das Crimpkontaktteil während des Crimpvorgangs mindestens von oben her abstützt. Bevorzugt dient der Crimpamboss nicht unmittelbar zum Umformen der umzuformenden Bereiche des Crimpkontaktteils, insbesondere sind die zu crimpenden Crimpkontaktteile bevorzugt nicht in Richtung zu dem Crimpamboss hin geöffnet. Der Crimper ist umgekehrt dazu ausgebildet, die umzuformenden Bereiche (oder zumindest einen Großteil derselben) des am Crimpamboss abgestützten Crimpkontaktteils in dem Crimpvorgang in einer Relativbewegung zwischen dem Crimpamboss und dem Crimper umzuformen. Die zu crimpenden Crimpkontaktteile sind bevorzugt in Richtung zu dem Crimper hin geöffnet. In einigen Ausführungsformen ist nicht ausgeschlossen, dass Bereiche des Crimpkontaktteils auch durch den Crimpamboss umgeformt werden. Werden Crimpkontaktteile verwendet, die bereits im Ausgangszustand "geschlossen" sind, ist der Crimper auf der Seite angeordnet, auf der im Crimpvorgang die Überlappung der umzuformenden Bereiche zueinander vergrößert oder verändert wird.

Vorteile, Weiterbildungen und Zweckmäßigkeiten der vorliegenden Offenbarung ergeben sich aus der weiteren Beschreibung der Ausführungsformen unter Bezugnahme auf die Figuren, von denen zeigen:
Fig. 1 eine Querschnittsansicht einer Crimpvorrichtung zum Inverscrimpen gemäß einer ersten Ausführungsform,
Fig. 2A bis 2E Teilquerschnittsansichten der Vorrichtung gemäß Fig. 1 in verschiedenen Positionen während eines Crimpvorgangs,
Fig. 3 eine Querschnittsansicht einer Vorrichtung zum Inverscrimpen gemäß einer zweiten Ausführungsform,
Fig. 4 eine Aufsicht auf ein schematisch dargestelltes Crimpsystem mit einer weiterentwickelten Crimpvorrichtung gemäß der zweiten Ausführungsform,
Fig. 5A ein Ansicht einer geometrischen Anordnung von Crimpkontaktteilen, wie sie mit der Crimpvorrichtung bzw. dem Crimpsystem gemäß der vorliegenden Offenbarung hergestellt werden kann, und
Fig. 5B eine Ansicht einer geometrischen Anordnung von Crimpkontaktteilen, wie sie mit im Stand der Technik bekannten Crimpvorrichtungen hergestellt werden kann, und
Fig. 6 eine Querschnittsansicht einer herkömmlichen Crimpvorrichtung.

Im Folgenden wird eine erste Ausführungsform einer Invers-Crimpvorrichtung 10 mit Bezugnahme auf Fig. 1, die eine Querschnittsansicht derselben zeigt, beschrieben.

Die Invers-Crimpvorrichtung 10 weist einen starr beispielsweise an einer Bodenplatte 28 montierten Crimper 18 auf. In dieser Ausführungsform ist der Crimper 18 beispielhaft mittels einer Schraube 30 an einem Sockel 32 befestigt, welcher auf der Bodenplatte 28 montiert ist.

Der Crimper 18 dient dazu, wie später beschrieben wird, in einem Crimpvorgang umzuformende Bereiche 20 eines an einem Crimpamboss 16 abgestützten Crimpkontaktteils 12 umzuformen (siehe auch Fig. 5A). Hierzu weist der Crimper 18 im oberen Bereich einen nicht näher dargestellten Crimperbereich 34 auf. Der Crimperbereich 34 kann beispielsweise aus V-oder U-förmigen Nasen ausgebildet sein, die an die spezifische Form der umzuformenden Bereiche 20 des oder der Crimpkontaktteile 12 angepasst ist. Der Crimperbereich 34 kann zum Umformen von einem einzelnen oder mehreren Crimpkontaktteilen 12 gleichzeitig ausgebildet sein. Der Sockel 32 weist ebenfalls im oberen Bereich, hier horizontal versetzt zu dem Crimperbereich, einen Anschlag 26 auf, dessen Funktion später beschrieben wird.

Vertikal über dem Crimper 18 ist ein Crimpamboss 16 vorgesehen. Der Crimpamboss 16 ist mittels einer Antriebseinheit 36 in der vertikalen Richtung bewegbar gehalten. An seiner Unterseite weist der Crimpamboss 16 einen nicht näher dargestellten Abstützbereich (Abstützfläche) 38 auf. Der Abstützbereich 38 liegt dem Crimperbereich 34 in der vertikalen Richtung gegenüber und ist zum Abstützen eines Crimpkontaktteils 12 (von oben her) ausgebildet.

Die Antriebseinheit 36 ist so ausgebildet, dass der Crimpamboss 16 zum Ausführen des Crimpvorgangs von einer ersten vertikalen Stellung (Ruheposition), in der er mit einem vorbestimmten vertikalen Abstand zu dem Crimper 18 beabstandet ist, in eine zweite vertikale Stellung, in der die umzuformenden Bereiche 20 des Crimpkontaktteils 12 vollständig umgeformt sind, auf den Crimper 18 zu bewegbar ist. Der Crimpamboss 16 und der Crimper 18 können in der zweiten Stellung zumindest im Bereich des Abstützbereichs 38 und des Crimperbereichs 34 in der Horizontalrichtung überlappen, d.h. ineinandergreifen. Die Antriebseinheit 36 ist beispielsweise ein Elektromotor mit Getriebe (z.B.: Schneckengetriebe, Zahnstangenantrieb) oder ein hydraulischer oder pneumatischer Antrieb. Die Antriebseinheit enthält eine entsprechende Steuerung.

Der Amboss 16 weist weiter eine bevorzugt starr, auch über dritte Bauteile, am Amboss befestigte Führungsplatte (Führungsmittel) 40 auf. Der Amboss 16 und die Führungsplatte 40 sind so ausgebildet bzw. aneinander befestigt, dass zwischen ihnen ein Abtrennmesser 22 (nur) vertikal beweglich geführt wird. Zur vertikalen Führung des Abtrennmesser 22 weist die Führungsplatte 40 ein vertikales Langloch 42 auf, in dem ein starr an dem Abtrennmesser 22 angebrachter Führungsbolzen 44, der von dem Abtrennmesser 22 vorsteht, in vertikaler Richtung zwischen einer oberen Anschlagposition und einer unteren Anschlagposition geführt wird. Das Abtrennmesser 22 ist also zwischen einer oberen und einer unteren Anschlagposition bewegbar, wobei lediglich die untere Anschlagposition angefahren wird und die obere Anschlagposition weggelassen werden könnte. Bevorzugt wird das Abtrennmesser 22 beispielsweise über eine Feder 45 in die untere Anschlagposition vorgespannt.

In der unteren Anschlagposition ist das Abtrennmesser 22 in seiner vertikal untersten Position bezüglich bzw. relativ zu dem Crimpamboss 16. Das untere Ende des Abtrennmessers 22 steht in dieser unteren Anschlagposition von dem Amboss 16 nach unten in Richtung zu dem Crimper 18 bzw. der Bodenplatte 28 vor. Der Abstützbereich 38 bzw. der Amboss 16 und das Abtrennmesser 22 sind so ausgebildet, dass der nach unten vorstehende Bereich des Abtrennmessers 22 in horizontaler Richtung benachbart (in horizontaler Richtung überlappend) zu dem Abstützbereich 38 ausgebildet ist. In dieser Ausführungsform steht der nach unten vorstehende Bereich in der ersten Stellung des Crimpambosses 16 so weit vor, dass er auch bereichsweise in horizontaler Richtung benachbart (in horizontaler Richtung überlappend) zu dem Crimperbereich 34, zumindest dessen oberen Ende, angeordnet ist.

In dem nach unten vorstehenden Bereich des Abtrennmessers 22 ist auf der dem Amboss 16 zugewandten Seite (obere Seite, oberer Endbereich des nach unten vorstehenden Bereichs) ein bevorzugt horizontaler Führungsschlitz 46 zur Aufnahme eines Zuführbands (auch als Kontaktstreifen bezeichnet) 24, mit dem die Crimpkontaktteile 12 zugeführt werden, vorgesehen. Der Führungsschlitz ist auf der Seite zu dem Crimpamboss hin geöffnet. Das Zuführband 24 ist beispielsweise ein metallisches Band, an dem die Crimpkontaktteile 12 beispielsweise einseitig (an einem Ende in ihrer Längsrichtung) gehalten werden. Der Führungsschlitz 46 ist so vorgesehen, dass, wenn das Abtrennmesser 22 in seiner unteren Anschlagposition ist (und der Crimpamboss in seiner Ausgangslage (erste Stellung) ist), die Crimpkontaktteile 12 in einer Richtung senkrecht zur Zeichenebene von Fig. 1 (horizontal) zugeführt werden können, ohne mit dem Abstützbereich 38 des Ambosses 16 oder dem Crimperbereich 34 des Crimpers 18 zu kollidieren. Mindestens ein am Zuführband gehaltenes Crimpkontaktteil selbst (also nicht das Zuführband) steht dabei auf der geöffneten Seite des Führungsschlitzes aus dem Führungsschlitz in den Bereich zwischen Crimpamboss und Crimper (Überlappungsbereich) vor. Es befindet sich also nur das Zuführband in dem Führungsschlitz und nur das Crimpkontaktteil zwischen dem Crimpamboss und dem Crimper.

Zwischen dem unteren Ende (dem dem Crimper 18 zugewandten Ende) des Abtrennmesser 22 und dem Führungsschlitz 46 ist in dem vorstehenden Bereich des Abtrennmessers 22 weiter eine Adereinführöffnung 48 vorgesehen. Die Adereinführöffnung 48 ist bevorzugt konisch, d.h. sich von der dem Amboss 16 abgewandten Seite verjüngend, ausgebildet und dient somit zum einfachen Einführen einer mit dem Crimpkontaktteil 12 zu crimpenden Ader 14. Das untere (äußerste) Ende des Abtrennmessers 22 dient, wie später beschrieben werden wird, als ein Anschlagbereich 50 des Abtrennmessers 22.

Die so ausgewählte Invers-Crimpvorrichtung 10 wird, wie es anhand der Figuren 2A bis 2E beschrieben werden wird, wie folgt betrieben. Figuren 2A bis 2E basieren auf Fig. 1, zeigen aber nicht alle vorher beschriebenen Bauteile. Des Weiteren sind nicht alle Bezugszeichen in allen Figuren eingezeichnet.

In dem in Fig. 1 und 2A gezeigten Ausgangszustand (Ruheposition) der Invers-Crimpvorrichtung 10 ist der Crimpamboss 16 in seiner ersten vertikalen Stellung (oberste Stellung) und das Abtrennmesser 22 in seiner bezüglich des Ambosses 16 untersten Stellung (ebenfalls Ruheposition oder Ausgangsstellung, erste Position). Weiter ist bereits ein Crimpkontaktteil 12 mittels des Zuführbands 24 an eine Position zwischen den Crimpamboss 16, insbesondere den Abstützbereich 38, und den Crimper 18, insbesondere den Crimperbereich 34, zugeführt. Das Crimpkontaktteil 12 ist bevorzugt sehr nahe oder in Anlage (in Berührung) mit dem Abstützbereich 38.

Weiter ist die Ader 14 beispielsweise einer mehradrigen Leitung von links nach rechts in die Invers-Crimpvorrichtung 10, insbesondere die Adereinführöffnung 48 so weit eingeführt, dass die Ader 14 vertikal unter dem Crimpkontaktteil 12 angeordnet ist und mit demselben überlappt (siehe auch Fig. 1). Die Invers-Crimpvorrichtung 10 ist also so ausgebildet, dass das Crimpkontaktteil 12 und die Ader 14 vertikal übereinander in dem vertikalen Zwischenraum zwischen dem Abstützbereich 38 das Crimpambosses 16 und dem Crimperbereich 34 des Crimpers 18 Platz finden.

Wie es aus einem Vergleich der Fig. 2A mit der Fig. 2B, die eine nachfolgende Bewegungsposition zeigt, zu sehen ist, wird nun in einem ersten Schritt der Crimpamboss 16 mittels der Antriebseinheit 36 (hier nicht gezeigt) nach unten, in Richtung zu dem Crimper 18 (in Richtung zu der zweiten vertikalen Stellung des Crimpambosses 16) hin, bewegt. Da das Abtrennmesser 22 über die Feder 45 (hier nicht gezeigt) stark genug nach unten vorgespannt ist, bewegt sich das Abtrennmesser 22 zusammen mit dem Crimpamboss 16 nach unten. Das im Führungsschlitz 46 geführte Zuführband 24 wird mit dem daran angebrachten Crimpkontaktteil 12 somit ebenfalls nach unten bewegt. In der nach unten Bewegung des Abtrennmessers 22 kommt die in die Adereinführöffnung 48 eingeführte und in einer hier nicht gezeigten und später beschriebenen Ader-Zuführeinrichtung vorerst ortsfest gehaltene Ader 14 mit der oberen Kante der Adereinführöffnung 48 in Berührung und wird ebenfalls mit nach unten mitbewegt. Damit die Ader 14 nicht gebogen wird, kann die später beschriebene Ader-Zuführeinrichtung so ausgebildet, dass sie eine Mitbewegung der Ader 14 nach unten erlaubt, d.h., sie senkt sich bevorzugt zusammen mit der Ader 14 ab. Gegebenenfalls kann hierzu auch eine mechanische und/oder elektrische oder sonst wie geartete Kopplung mit der Bewegung des Abtrennmessers vorgesehen sein. Des Weiteren kommt der Crimperbereich 34 des Crimpers 18 mit dem Crimpkontaktteil 12 in Berührung.

Ausgehend von der in Fig. 2B gezeigten Position kommt der Crimperbereich 34 in der weiteren nach unten Bewegung (in den Zustand von Fig. 2C) des Crimpambosses 16 in Richtung auf den Crimper 18 zu zunehmend mit den umzuformenden Bereichen 20 des Crimpkontaktteils 12 in Berührung, wodurch das Crimpkontaktteil 12 zunehmend fester zwischen dem Abstützbereich 38 und dem Crimperbereich 34 gehalten wird. In dieser fortschreitenden Bewegung des Crimpambosses 16 findet beispielsweise ein erstes plastisches Umformen der umzuformenden Bereiche 20 statt, was zu einer ersten Berührung und wenigstens teilweisen Umschließung der Ader 14 durch das Crimpkontaktteil 12 führen kann. Der Crimperbereich 34 kommt in dieser Bewegung in dieser Ausführungsform zunehmend in Überlappungen (horizontal) mit dem Abstützbereich 38. Die Ader 14 wird weiterhin mit der Bewegung des Abtrennmessers 22 durch Anlage an der oberen Kante der Adereinführöffnung 48 mit nach unten bewegt.

In Fig. 2C ist eine Position erreicht, in der das Crimpkontaktteil 12 sicher zwischen dem Crimperbereich 34 und dem Abstützbereich 38 gehalten wird. Es besteht daher kein Bedarf mehr dafür, dass das Crimpkontaktteil 12 an dem Zuführband 24 gehalten wird. Aus diesem Grund sind das Abtrennmesser 22, insbesondere dessen Anschlagbereich 50, und der Sockel 32 bzw. der Anschlag 26 so ausgebildet und zueinander angeordnet, dass in der in Fig. 2C gezeigten Position der Anschlagbereich 50 des Abtrennmessers 22 mit dem Anschlag 26, der an dem Sockel 32 des Crimpers 18 vorgesehen ist, in Berührung kommt.

In der weiteren Bewegung des Crimpambosses 16 auf den Crimper 18 zu (in die in Fig. 2D gezeigte zweite vertikale Stellung) kann somit das Abtrennmesser 22 nicht mehr zusammen mit dem Crimpamboss 16 mitbewegt werden. Stattdessen resultiert die weitere Bewegung des Crimpambosses 16 auf den Crimper 18 zu in einer Relativbewegung zwischen dem Crimpamboss 16 und dem nunmehr ortsfesten (nicht mehr mitbewegten) Abtrennmesser 22 in eine zweite Position, was zu einer Abscherung des Crimpkontaktteils 12 vom Zuführband 24 führt. Mit anderen Worten, dass Crimpkontaktteil 12 wird zusammen mit der darin eingelegten Ader 14 weiter mit dem Crimpamboss 16 nach unten bewegt, wohingegen das im Abtrennmesser 22 geführte Zuführband 24 nicht nach unten bewegt wird, was zu der Abscherung führt. Die Abscherung erfolgt dabei bevorzugt zwischen der unteren rechten (der dem Crimper näheren und dem Crimpamboss zugewandten) Kante des Führungsschlitzes und der dem Abtrennmesser zugewandten Kante des Abstützbereichs des Crimpambosses. Alternativ kann auch am Abtrennmesser und/oder am Crimpamboss eine spezielle Abscherkante vorgesehen sein.

In dieser Bewegung des Crimpambosses 16 in die Fig. 2D gezeigte zweite vertikale Stellung, d.h. in der Relativbewegung zwischen dem Crimpamboss 16 und dem Crimper 18 erfolgt (gleichzeitig) bevorzugt auch die Vollendung des Crimpvorgangs. Die Ader 14 kommt außer Eingriff mit der oberen Kante der Adereinführöffnung 48 und die umzuformenden Bereiche 20 werden in ihre finale gecrimpte Position (plastisch) umgeformt. Dabei wird die Ader 14 in der nach unten Bewegung des Crimpambosses 16 zusammen mit dem Crimpkontaktteil 12 nach unten bewegt. Die Ader 14 und das Crimpkontaktteil 12 sind nun fest miteinander verbunden (vercrimpt).

Im nächsten Schritt wird der Crimpamboss 16 zurück nach oben bewegt, wodurch zuerst das gecrimpte Crimpkontaktteil 12 freigegeben wird und zusammen mit der Ader 14 beispielsweise nach links entfernt werden kann. Nach der Rückkehr des Crimpambosses 16 und die entsprechenden Rückkehr des Abtrennmessers 22 in ihre Ausgangslagen kann, wie es in Fig. 2E gezeigt ist, bereits ein neues Crimpkontaktteil 12 über das Zuführband 24 zugeführt werden.

Unter Crimpvorgang soll insbesondere die Bewegung verstanden werden, mit der das eigentliche Crimpen (Umformen) des Crimpkontaktteils auf die Ader bewirkt wird. Im Wesentlichen ist damit also hier die Bewegung des Crimpambosses von der ersten Stellung in die zweite Stellung gemeint.

Fig. 3 zeigt eine weitere Ausführungsform der Crimpvorrichtung bei der zusätzlich zu den bisher beschriebenen Merkmalen eine Zuführband-Transportvorrichtung 52 und eine Ader-Zuführvorrichtung (auch als Ader- oder Kabelklemmvorrichtung bezeichnet) 54 vorgesehen sind.

Die Zuführband-Transportvorrichtung 52 dient zum Zuführen des Zuführbandes 24 in das Abtrennmesser 22. Beispielsweise weist die Zuführband-Transportvorrichtung 52 zwei Rollen, von denen mindestens eine beispielsweise mittels eines über eine Steuerung gesteuerten Elektromotors drehangetrieben ist, auf, zwischen denen das Zuführband 24 transportiert wird. Bevorzugt ist das Zuführband 24 als Lochband ausgebildet, so dass ein entsprechender Zahnkranz den Transport bzw. Vortrieb übernehmen und die exakte Positionierung sicherstellen kann. Die Zuführband Transportvorrichtung 52 ist in dieser Ausführungsform starr mit dem Abtrennmesser 22 verbunden, so dass bei der vertikalen Bewegung des Abtrennmessers 22 zusammen mit dem Crimpamboss 16 eine Mitbewegung der Zuführband-Transportvorrichtung 52 erfolgt. Bevorzugt wird ein Schrittmotor eingesetzt, mit dem die diskontinuierliche Zuführung gewährleistet wird.

Die Ader-Zuführvorrichtung 54 dient zum Zuführen und Positionieren der Ader 14 in der Invers-Crimpvorrichtung 10. Insbesondere ermöglicht sie ein zumindest in Längsrichtung der Ader genaues Positionieren des zu crimpenden Teils der Ader an einer vorbestimmten Relativposition zum Crimpkontaktteil. Beispielsweise weist die Ader-Zuführvorrichtung 54 zwei Rollen oder Walzen, von denen mindestens eine beispielsweise mittels eines über eine Steuerung gesteuerten Elektromotors drehangetrieben ist, auf, mittels derer die Ader 14 transportiert und geklemmt wird. Bevorzugt wird mit der Ader-Zuführvorrichtung 54 die zu der jeweiligen Ader gehörende mehradrige Leitung transportiert und positioniert und werden nur eine vorbestimmte Anzahl der Adern in die Crimpvorrichtung eingeführt und ggfs. nach dem Crimpen wieder heraus transportiert.

Die Ader-Zuführvorrichtung 54 ist in dieser Ausführungsform beispielsweise über Federn vertikal bewegbar, so dass bei der beschriebenen nach unten Bewegung des Crimpambosses 16 zwischen der Position in Fig. 2B und Fig. 2D der in dem Crimpkontaktteil 12 befindlichen Ader 14 auch eine nach unten Bewegung der Ader-Zuführvorrichtung 54 stattfindet. Hierdurch wird eine mögliche Positionsänderung der Ader aufgrund einer Relativpositionsänderung zwischen Ader-Zuführvorrichtung 54 und Crimpamboss 16 vermieden. Die Ader-Zuführvorrichtung 54 kann auch starr am Crimpamboss 16 befestigt oder mit dem Crimpamboss mechanisch gekoppelt sein. Alternativ kommt auch eine über Sensoren gesteuerte Bewegung in Frage.

Die bezüglich der Umgebung bewegliche Lagerung sowohl der Zuführband-Transportvorrichtung 52 als auch der Ader-Zuführvorrichtung 54 dient somit zur Verringerung von Kräften, die aus der Bewegung des Crimpambosses 16 bzw. des Abtrennmessers 22 während des Crimpvorgangs resultieren. Die Zuführband-Transportvorrichtung 52, die Ader-Zuführvorrichtung 54 und die Antriebseinheit 36 können zentral oder dezentral gesteuert und ggfs. miteinander vernetzt sein.

Fig. 4 zeigt eine Aufsicht auf ein Crimpsystem 56, in dem neben der in Fig. 3 gezeigten Invers-Crimpvorrichtung 10 eine weitere herkömmliche Crimpvorrichtung 56 vorgesehen ist. Die herkömmliche Crimpvorrichtung 58 unterscheidet sich von der oben beschriebenen Invers-Crimpvorrichtung 10 insbesondere dadurch, dass der Crimpamboss an der Stelle/Position des Crimpers und der Crimper an der Stelle/Position des Crimpamboss vorgesehen ist. Die einzelnen diesen Bauteilen zugewiesenen Funktionen bleiben dabei gleich. Es wird also ein Crimpkontaktteil, welches im Unterschied zur obigen Invers-Crimpvorrichtung 10 nach oben hin geöffnet ist, über ein Zuführband in den Crimpamboss zugeführt. Anschließend wird eine Ader beispielsweise von oben nach unten in das Crimpkontaktteil eingelegt (mittels einer Ader-Zuführvorrichtung 54) und erfolgt das Crimpen des Crimpkontaktteils auf die Ader durch Bewegen des Crimpers von oben nach unten auf den Crimpamboss zu (hier ist der Crimper über eine Antriebseinheit (nicht separat dargestellt) angetrieben).

Weiter ist in dem gezeigten Crimpsystem 56 bevorzugt nur eine einzige Ader-Zuführvorrichtung (hier auch Kabelzuführvorrichtung) 54 vorgesehen, die bevorzugt horizontal (in der Zeichenebene) in zwei Richtungen (beispielsweise über einen Antrieb (Elektromotor)) gesteuert verfahrbar ausgebildet ist, so dass jeweils mindestens eine Ader 14 einer mehradrigen Leitung 58 zu sowohl der herkömmlichen Crimpvorrichtung 58 als auch der Invers-Crimpvorrichtung 10 zugeführt werden kann. Alternativ können die Crimpvorrichtungen 10, 56 verfahrbar ausgebildet sein.

Insbesondere kann ein nach oben geöffnetes Crimpkontaktteil 12 auf eine erste Ader 14 einer mehradrigen Leitung mittels der herkömmlichen Crimpvorrichtung 58 und ein nach unten geöffnetes Crimpkontaktteil 12 auf eine zweite Ader derselben mehradrigen Leitung 58 mittels der oben beschriebenen Invers-Crimpvorrichtung 10 gecrimpt werden. Die Leitung bzw. Adern müssen zwischen den Crimpvorgängen nicht um ihre Längsachse gedreht werden.

Bevorzugt ist jede der in Fig. 4 gezeigten Crimpvorrichtungen 10, 56 zum gleichzeitigen Crimpen zweier Crimpkontaktteile (jeweils beide nach oben oder nach unten geöffnet) ausgebildet. Beispielhaft werden also mittels der Ader-Zuführvorrichtung 54 zwei Adern 14 einer vieradrigen Leitung 58 in den Crimpamboss der herkömmlichen Crimpvorrichtung 56 zugeführt und gleichzeitig mit nach oben geöffneten Crimpkontaktteilen versehen. Anschließend werden die gecrimpten Adern aus der herkömmlichen Crimpvorrichtung 58 mittels der verfahrbaren Ader-Zuführvorrichtung 54 entfernt (herausgezogen) und in der zweiten Invers-Crimpvorrichtung 10 positioniert. In der zweiten Invers-Crimpvorrichtung 10 erfolgt das Crimpen der inversen, nach unten geöffneten Crimpkontaktteile.

Ein solches Crimpsystem ermöglicht das in Fig. 5A gezeigte Aufbringen von vier Crimpkontaktteilen, von denen zwei nach oben und zwei nach unten geöffnet sind, ohne dass die in der Ader-Zuführvorrichtung 54 gehaltene (geklemmte) mehradrige Leitung 60 oder einzelne Adern 14 von ihr um ihre Längsachse gedreht werden müssen. Hierdurch wird ein einfacher, effizienter und sicherer Produktionsablauf gewährleistet.

Ein mögliches Beispiel einer herkömmlichen Crimpvorrichtung 58, wie sie in dem oben beschriebenen System verwendet werden kann, ist in Fig. 6 vereinfacht dargestellt. Wie aus Fig. 6 ersichtlich ist, ist der Crimpamboss 70 fest zur Umgebung angeordnet. Der der Crimper 74 ist über einen Träger 76 an dem Crimpamboss 70 gehalten, wobei der Crimper 74 über eine Antriebseinheit 78, die wie die Antriebseinheit 36 ausgebildet sein kann, in Richtung auf den Crimpamboss 70 zu und entgegengesetzt verfahrbar ist. Eine Zuführbandführungsvorrichtung 80 dient zum Zuführen und/oder Transport eines Zuführbandes an dem das Crimpkontaktteil 72 gehalten wird. Vor dem eigentlichen Crimpvorgang wird ein Crimpkontaktteil zwischen den Crimper und den Crimpamboss derart zugeführt, dass das Crimpkontaktteil nach oben geöffnet ist. Anschließend erfolgt ein Zuführen (Einlegen) einer Ader 82 in das geöffnete Crimpkontaktteil. Im eigentlichen Crimpvorgang wird der Crimper mittels der Antriebseinheit in Richtung auf den Crimpamboss abgesenkt, so dass das Crimpkontaktteil unter Verformung mit der Ader verbunden wird. Ein Abtrennen des Crimpkontaktteils von dem Zuführband kann vor oder gleichzeitig mit dem Crimpvorgang durch eine am Crimper vorgesehene Schneidkante erfolgen.

Im Weiteren werden weitere mögliche Ausgestaltungen der Inverse-Crimpvorrichtung bzw. des Crimpsystems beschrieben, die, soweit nicht im Widerspruch, mit den oberen beschriebenen Merkmalen kombiniert werden können und/oder zum Austausch derselben dienen.

Statt der Führung mittels der Führungsplatte 40 kann das Abtrennmesser 22 auch auf irgendeine andere geeignete Weise an dem Crimpamboss 16 in der Vertikalrichtung beweglich geführt sein. Die Anschlagpostionen des Abtrennmessers 22 können auch durch entsprechend integral ausgebildete Ausformungen in dem Abtrennmesser 22 und/oder dem Crimpamboss 16 ausgebildet werden. Zudem kann auf die obere Anschlagpostion des Abtrennmessers verzichtet werden, da diese für eine Funktion der Vorrichtung nicht relevant ist.

Die Vorspannung des Abtrennmessers 22 in seine untere Position bezüglich des Crimpambosses 16 kann statt mit einer Feder auch mittels hydraulischer, elektrischer oder sonstige gearteter Aktuatoren bewirkt werden. Alternativ kann es ausreichend sein, dass das Abtrennmesser 22 durch seine eigene Gewichtskraft "vorgespannt" ist und mit dem Crimpamboss nach unten mitbewegt wird.

Die oben beschriebene Reihenfolge (Bewegung des Crimpambosses mit Crimpkontaktteil nach unten -> Berührung Crimpkontaktteil mit Ader-> Berührung umzuformende Bereiche mit Crimperbereich usw.) kann auch abgewandelt werden, solange die Funktion des Crimpens gewährleistet ist.

Wie bereits erläutert, kann die Inverse-Crimpvorrichtung bzw. das Crimpsystem zum gleichzeitigen Crimpen mehrerer Adern ausgebildet sein. Entsprechend kann auch das Abtrennmesser eine oder mehrere Einführöffnung oder eine einzelne für das Einführen mehrerer Adern ausgebildete Einführöffnung aufweisen.

Bei den in den Figuren gezeigten Beispielen werden die Crimpkontaktteile nur auf die Enden der Adern aufgecrimpt. Alternativ können diese auf beliebige Bereiche der Adern oder auch mehrere Adern aufgecrimpt werden.

In den Figuren sind nur B-Crimpkontaktteile gezeigt. Es können beliebige Crimpkontaktteile, wie beispielsweise C-Crimpkontaktteile, verwendet werden.

Die Bewegung des Crimpamboss ist nicht auf eine oben-unten Bewegung beschränkt. Vielmehr kann die Bewegung in jegliche (horizontale/vertikale) Richtung erfolgen, solange eine Relativbewegung bezüglich des Crimpers (auf den Crimper zu) erreicht wird.

Die oben beschriebenen Bewegungsabläufe bzw. Reihenfolgen, wann welches Bauteil mit welchem Bauteil in Berührung kommt oder in Interaktion treten, können selbstverständlich abgeändert werden. Beispielsweise kann die Ader schon beim Einlegen mit dem Crimpkontaktteil in Berührung kommen und/oder auch das Crimpkontaktteil bereits nach dem Zuführen desselben mit dem Crimpamboss in Kontakt stehen. Des Weiteren kann das Umformen des Crimpkontaktteils auch erst nach dem oder bei dem Abscheren desselben aus dem Zuführstreifen erfolgen.

**Bezugszeichenliste**

| | | | |
|---|---|---|---|
| 10 | (Invers-)Crimpvorrichtung | 70 | Crimpamboss |
| 12 | Crimpkontaktteil | 72 | Crimpkontaktteil |
| 14 | Ader | 74 | Crimper |
| 16 | Crimpamboss | 76 | Träger |
| 18 | Crimper | 78 | Antriebseinheit |
| 20 | umzuformende Bereiche | 80 | Zuführbandführungsvorrichtung |
| 22 | Abtrennmesser | 82 | Ader |
| 24 | Zuführband | | |
| 26 | Anschlag | | |
| 28 | Bodenplatte | | |
| 30 | Schraube | | |
| 32 | Sockel | | |
| 34 | Crimperbereich | | |
| 36 | Antriebseinheit | | |
| 38 | Abstützbereich | | |
| 40 | Führungsplatte | | |
| 42 | Langloch | | |
| 44 | Führungsbolzen | | |
| 45 | Feder | | |
| 46 | Führungsschlitz | | |
| 48 | Adereinführöffnung | | |
| 50 | Anschlagbereich | | |
| 52 | Zuführband-Transportvorrichtung | | |
| 54 | Ader-Zuführvorrichtung | | |
| 56 | Crimpsystem | | |
| 58 | herkömmliche Crimpvorrichtung | | |
| 60 | mehradrige Leitung | | |

## Patentansprüche

1. Vorrichtung (10) zum Crimpen eines Crimpkontaktteils (12) auf eine Ader (14), bei der das Crimpkontaktteil (12) an einem Zuführband (24) gehalten zu der Vorrichtung (10) zugeführt wird, mit
einem Crimpamboss (16), der dazu ausgebildet ist, das Crimpkontaktteil (12) während eines Crimpvorgangs abzustützen,
einem Crimper (18), der dazu ausgebildet ist, umzuformende Bereiche (20) des am Crimpamboss (16) abgestützten Crimpkontaktteils (12) in dem Crimpvorgang in einer Relativbewegung zwischen dem Crimpamboss (16) und dem Crimper (18) umzuformen, und
einer Zuführbandführungsvorrichtung (46) zum Führen des Zuführbandes (24),
**dadurch gekennzeichnet, dass**
der Crimper (18) vertikal unter dem Crimpamboss (16) vorgesehen ist,
wobei
die Vorrichtung so ausgebildet ist, dass
der Crimpamboss (16) während des Crimpvorgangs zusammen mit dem im oder am Crimpamboss (16) abgestützten Crimpkontaktteil (12) auf den Crimper (18) zu bewegt wird, und
die Zuführbandführungsvorrichtung (46) vor und/oder während des Crimpvorgangs wenigstens zeitweise gemeinsam mit dem Crimpamboss (16) auf den Crimper (18) zu bewegt wird.

2. Vorrichtung nach Anspruch 1, bei der
der Crimper (18) so ausgebildet ist, dass er während des Crimpvorgangs bezüglich der Umgebung ortsfest ist, und/oder
eine Antriebseinheit (36) zum Bewegen des Crimpamboss (16) auf den Crimper (18) zu vorgesehen ist, und/oder
der Crimpamboss (16) in dem Crimpvorgang von einer ersten Stellung in eine zweite Stellung auf den Crimper (18) zu bewegt wird.

3. Vorrichtung nach Anspruch 1 oder 2, die weiter aufweist
ein Abtrennmesser (22), mit dem das in dem Zuführband (24) gehaltene Crimpkontaktteil (12) von dem Zuführband (24) abtrennbar ist,
bei der
die Zuführbandführungsvorrichtung in Form eines Führungsschlitzes (46), in dem das Zuführband führbar ist, in oder an dem Abtrennmesser vorgesehen ist,
wobei die Vorrichtung so ausgebildet ist, dass
das Abtrennmesser (22) zum Abtrennen des Crimpkontaktteils (12) bezüglich des Crimpambosses (16) zwischen einer ersten Position, in der das Crimpkontaktteil (12) am Zuführband (24) gehalten zwischen dem Crimpamboss (16) und dem Crimper (18) angeordnet ist, und einer zweiten Position, in der das Crimpkontaktteil (12) am Crimpamboss (16) abgestützt und von dem Zuführband (24) abgetrennt ist, bewegbar ist.

4. Vorrichtung nach Anspruch 3, die so ausgebildet ist, dass
das Abtrennmesser (22) in dem Zustand, in dem es sich in der ersten Position bezüglich des Crimpambosses befindet, in seiner untersten Position bezüglich des Crimpambosses ist, und/oder
das Crimpkontaktteil (12) in der ersten Stellung des Crimpambosses und/oder vor dem Erreichen der zweiten Stellung des Crimpambosses (16) am Crimpamboss (16) abstützbar ist, und/oder
das Abtrennmesser (22) an dem Crimpamboss (16) geführt ist.

5. Vorrichtung nach Anspruch 3 oder 4, die so ausgebildet ist, dass
ein Anschlag (26), der ortsfest bezüglich des Crimpers (18) ist, für das Abtrennmesser (22) vorgesehen ist, wobei das Abtrennmesser (22) und der Anschlag (26) so ausgebildet sind, dass das Abtrennmesser (22), das sich in der ersten Position bezüglich des Crimpambosses (16) befindet, in der Relativbewegung des Crimpambosses (16) auf den Crimper (18) zu auf den Anschlag (26) zu bewegt wird und an dem Anschlag (26) anschlägt, wodurch in der weiteren Relativbewegung des Crimpambosses (16) auf den Crimper (18) zu das Crimpkontaktteil (12) von dem Zuführband (24) aufgrund der resultierenden Relativbewegung zwischen dem Crimpamboss (16) und dem Abtrennmesser (22) in die zweite Position des Abtrennmessers (22) abgetrennt wird.

6. Vorrichtung nach Anspruch 5, die so ausgebildet ist, dass
in dem Zustand, in dem Abtrennmesser (22) in der Relativbewegung des Crimpambosses (16) auf den Crimper (18) zu mit dem Anschlag (26) in Berührung kommt, das Crimpkontaktteil (12) zwischen dem Crimpamboss (16) und dem Crimper (18) festgehalten wird.

7. Vorrichtung nach einem der Ansprüche 1 bis 6, bei der
der Crimpamboss (16) und der Crimper (18) so ausgebildet sind, das das zu crimpende und in die Vorrichtung einzulegende Crimpkontaktteil (12) vor dem Crimpvorgang in Richtung des Crimpers (18) geöffnet ist, und/oder
der Crimpamboss (16) und der Crimper (18) so ausgebildet sind, dass die Ader (14) und das Crimpkontaktteil (12) in einem Zwischenraum zwischen dem Crimpamboss (16) und dem Crimper (18) anordenbar sind, wobei der Crimpamboss (16), das Crimpkontaktteil (12), die Ader (14) und der Crimper (18) in einer Richtung überlappend in ebendieser Reihenfolge angeordnet sind, und/oder
der Crimpamboss (16) vertikal über dem Crimper (18) angeordnet ist.

8. Vorrichtung nach einem der Ansprüche 1 bis 7, die so ausgebildet ist, dass
in einem ersten Abschnitt der Bewegung des Crimpambosses (16) auf den Crimper (18) zu keine Relativbewegung zwischen der Zuführbandführungsvorrichtung (46) und dem Crimpamboss (16) stattfindet, und/oder
in einem zweiten Abschnitt der Bewegung des Crimpambosses (16) auf den Crimper zu keine Relativbewegung zwischen der Zuführbandführungsvorrichtung (46) und dem Crimper (18) stattfindet.

9. Vorrichtung nach Anspruch 8, die so ausgebildet ist, dass
in dem zweiten Abschnitt der Bewegung ein Abtrennen des Crimpkontaktteils (12) von dem Zuführband (24) stattfindet, und/oder
der Crimpvorgang in dem ersten und zweiten Abschnitt oder nur in dem zweiten Abschnitt stattfindet, und/oder
der Crimpvorgang mit dem Ende des zweiten Abschnitts vollendet ist.

10. Crimpsystem zum Crimpen zweier Crimpkontaktteile (12) auf zwei Adern (14) einer mehradrigen Leitung (60), mit
einer ersten Vorrichtung (58) zum Crimpen eines Crimpkontaktteils (72) auf eine Ader (14), die aufweist
einen Crimpamboss (70), der dazu ausgebildet ist, das Crimpkontaktteil (72) während des Crimpvorgangs abzustützen,
einen Crimper (74), der dazu ausgebildet ist, umzuformende Bereiche des am Crimpamboss (70) abgestützten Crimpkontaktteils (72) in dem Crimpvorgang in einer Relativbewegung zu dem Crimpamboss (70) umzuformen,
wobei die erste Vorrichtung (58) derart ausgebildet ist, dass
der Crimpamboss (70) mit dem im oder am Crimpamboss (70) abstützbaren Crimpkontaktteil (72) während des Crimpvorgangs bezüglich der Umgebung ortsfest ist und der Crimper (74) während des Crimpvorgangs relativ zu dem Crimpamboss (70) bewegt wird,
und
einer zweiten Vorrichtung (10) zum Crimpen eines Crimpkontaktteils nach einem der Ansprüche 1 bis 9,
wobei das Crimpsystem so ausgebildet ist, dass
das erste Crimpkontaktteil (12) durch die erste Crimpvorrichtung (58) auf die erste Ader crimpbar ist,
das zweite Crimpkontaktteil (12) durch die zweite Crimpvorrichtung (10) auf die zweite Ader (14) crimpbar isr, und
die mehradrige Leitung zwischen dem ersten Crimpvorgang und dem zweiten Crimpvorgang nicht um ihre Längsachse gedreht wird.

11. Verfahren zum Crimpen eines Crimpkontaktteils (12) auf eine Ader (14), wobei das Verfahren die Vorrichtung nach einem der Ansprüche 1 bis 9 oder das Crimpsystem nach Anspruch 10 verwendet, und die folgenden Schritte aufweist:
Vorsehen und Zuführen eines an einem Zuführband gehaltenen Crimpkontaktteils (12),
Vorsehen einer Ader (14), auf die das Crimpkontaktteil (12) zu crimpen ist,
gleichzeitiges Bewegen eines Crimpambosses (16) und einer Zuführbandführungsvorrichtung (46), in der das Zuführband (24) geführt wird, zusammen mit dem Crimpkontaktteil (12) in Richtung auf einen Crimper (18) zu.

12. Verfahren nach Anspruch 11, bei dem vor- oder nachgelagert ein weiteres Crimpkontaktteil auf eine weitere Ader gecrimpt wird, indem ein weiterer Crimper in Richtung auf einen weiteren Crimpamboss zu bewegt wird, in dem das weitere Crimpkontaktteil abgestützt ist, wobei
die mehradrige Leitung zwischen dem ersten Crimpvorgang und dem zweiten Crimpvorgang nicht um ihre Längsachse gedreht wird.

13. Verfahren nach Anspruch 11 oder 12, bei dem
das Crimpkontaktteil (12) vorgeformt ist, und/oder
das Crimpkontaktteil (12) einen Crimpbereich, in dem die umzuformenden und nicht-umzuformenden Bereiche angeordnet sind, und einen Kontaktbereich aufweist, der einen Stecker, Stift oder eine Buchse ausbildet.

## Claims

1. Device (10) for crimping a crimp contact piece (12) onto a wire (14), wherein the crimp contact piece (12) is fed to the device (10) while being held at a feed belt (24), comprising
a crimp anvil (16) configured to support the crimp contact piece (12) during a crimping process,
a crimper (18) configured to reshape areas (20) to be reshaped of the crimp contact piece (12) supported at the crimp anvil (16) in the crimping process in a relative motion between the crimp anvil (16) and the crimper (18), and
a feed belt guiding device (46) for guiding the feed belt (24),
**characterized in that**
the crimper (18) is provided vertically below the crimp anvil (16), wherein
the device is configured such that
the crimp anvil (16) is moved together with the crimp contact piece (12) supported in or at the crimp anvil (16) towards the crimper (18) during the crimping process, and
the feed belt guiding device (46) is moved together with the crimp anvil (16) towards the crimper (18) at least temporarily before and/or during the crimping process.

2. Device according to claim 1, wherein
the crimper (18) is configured to be stationary with respect to the environment during the crimping process, and/or
a driving unit (36) for moving the crimp anvil (16) towards the crimper (18) is provided, and/or
the crimp anvil (16) is moved from a first posture into a second posture towards the crimper (18) in the crimping process.

3. Device according to claim 1 or 2, further comprising
a severing knife (22), by which the crimp contact piece (12) held in the feed belt (24) is severable from the feed belt (24),
wherein
the feed belt guiding device is provided in the form of a guide slot (46), in which the feed belt is guidable, in or at the severing knife,
wherein the device is configured such that
the severing knife (22) is movable with respect to the crimp anvil (16) between a first position, in which the crimp contact piece (12) is arranged between the crimp anvil (16) and the crimper (18) while being held at the feed belt (24), and a second position, in which the crimp contact piece (12) is supported at the crimp anvil (16) and severed from the feed belt (24), to sever the crimp contact piece (12).

4. Device according to claim 3, configured such that
the severing knife (22) is in its lowermost position with respect to the crimp anvil in the state, in which it is located in the first position with respect to the crimp anvil, and/or
the crimp contact piece (12) is supportable at the crimp anvil (16) in the first posture of the crimp anvil and/or before reaching the second posture of the crimp anvil (16), and/or
the severing knife (22) is guided at the crimp anvil (16).

5. Device according to claim 3 or 4, configured such that
a stopper (26), which is stationary with respect to the crimper (18), is provided for the severing knife (22), wherein the severing knife (22) and the stopper (26) are configured such that the severing knife (22), which is located in the first position with respect to the crimp anvil (16), is moved towards the stopper (26) in the relative motion of the crimp anvil (16) towards the crimper (18) and hits the stopper (26), whereby the crimp contact piece (12) is severed from the feed belt (24) in the further relative motion of the crimp anvil (16) towards the crimper (18) due to the resulting relative motion between the crimp anvil (16) and the severing knife (22) into the second position of the severing knife (22).

6. Device according to claim 5, configured such that
in the state, in which severing knife (22) comes into contact with the stopper (26) in the relative motion of the crimp anvil (16) towards the crimper (18), the crimp contact piece (12) is retained between the crimp anvil (16) and the crimper (18).

7. Device according to any one of claims 1 to 6, wherein
the crimp anvil (16) and the crimper (18) are configured such that the crimp contact piece (12) to be crimped and to be inserted into the device is opened towards the crimper (18) before the crimping process, and/or
the crimp anvil (16) and the crimper (18) are configured such that the wire (14) and the crimp contact piece (12) are arrangeable in an intervening space between the crimp anvil (16) and the crimper (18), wherein the crimp anvil (16), the crimp contact piece (12), the wire (14), and the crimper (18) are arranged in a direction in an overlapping manner in this very order, and/or
the crimp anvil (16) is arranged vertically above the crimper (18).

8. Device according to any one of claims 1 to 7, configured such that
in a first part of the motion of the crimp anvil (16) towards the crimper (18), no relative motion between the feed belt guiding device (46) and the crimp anvil (16) takes place, and/or
in a second part of the motion of the crimp anvil (16) towards the crimper, no relative motion between the feed belt guiding device (46) and the crimper (18) takes places.

9. Device according to claim 8, configured such that
in the second part of the motion, a severing of the crimp contact piece (12) from the feed belt (24) takes place, and/or
the crimping process takes place in the first and second part or only in the second part, and/or
the crimping process is complete with the end of the second part.

10. Crimping system for crimping two crimp contact pieces (12) onto two wires (14) of a multiwire line (60), comprising
a first device (58) for crimping a crimp contact piece (72) onto a wire (14), including
a crimp anvil (70) configured to support the crimp contact piece (72) during the crimping process,
a crimper (74) configured to reshape areas to be reshaped of the crimp contact piece (72) supported at the crimp anvil (70) in the crimping process in a relative motion to the crimp anvil (70),
wherein the first device (58) is configured such that
the crimp anvil (70) is stationary with the crimp contact piece (72) supportable in or at the crimp anvil (70) with respect to the environment during the crimping process and the crimper (74) is moved relative to the crimp anvil (70) during the crimping process,
and
a second device (10) for crimping a crimp contact piece according to any one of claims 1 to 9,
wherein the crimping system is configured such that
the first crimp contact piece (12) is crimpable onto the first wire by the first crimping device (58),
the second crimp contact piece (12) is crimpable onto the second wire (14) by the second crimping device (10), and
the multiwire line is not rotated between the first crimping process and the second crimping process around its longitudinal axis.

11. Method for crimping a crimp contact piece (12) onto a wire (14), wherein the method uses the device according to any one of claims 1 to 9 or the crimping system according to claim 10, and comprises the following steps
providing and feeding a crimp contact piece (12) held at a feed belt,
providing a wire (14), onto which the crimp contact piece (12) is to be crimped,
simultaneously moving a crimp anvil (16) and a feed belt guiding device (46), in which the feed belt (24) is guided, together with the crimp contact piece (12) towards a crimper (18).

12. Method according to claim 11, wherein, upstream or downstream, a further crimp contact piece is crimped onto a further wire by moving a further crimper towards a further crimp anvil, in which the further crimp contact piece is supported, wherein
the multiwire line is not rotated between the first crimping process and the second crimping process around its longitudinal direction.

13. Method according to claim 11 or 12, wherein
the crimp contact piece (12) is preformed, and/or
the crimp contact piece (12) comprises a crimping area, in which the areas to be reshaped and not to be reshaped are arranged, and a contact area, which forms a plug, pin or a socket.

## Revendications

1. Dispositif (10) de sertissage d'une pièce de contact à sertir (12) sur un fil (14), dans lequel la pièce de contact à sertir (12) est amenée au dispositif (10) maintenue sur une bande d'alimentation (24), avec
un berceau de sertissage (16) qui est conçu pour soutenir la pièce de contact à sertir (12) durant l'opération de sertissage,
un sertisseur (18) qui est conçu pour déformer des zones à déformer (20) de la pièce de contact à sertir (12) soutenue sur le berceau de sertissage (16) durant l'opération de sertissage dans un déplacement relatif entre le berceau de sertissage (16) et le sertisseur (18), et
un dispositif de guidage de bande d'alimentation (46) destiné à guider la bande d'alimentation (24),
**caractérisé en ce que** le sertisseur (18) est prévu verticalement sous le berceau de sertissage (16), dans lequel
le dispositif est conçu de telle sorte que
le berceau de sertissage (16) est déplacé durant l'opération de sertissage avec la pièce de contact à sertir (12) soutenue dans ou sur le berceau de sertissage (16) relativement au sertisseur (18), et
le dispositif de guidage de bande d'alimentation (46) est déplacé relativement au sertisseur (18) au moins temporairement avec le berceau de sertissage (16) avant et/ou durant l'opération de sertissage.

2. Dispositif selon la revendication 1, dans lequel
le sertisseur (18) est conçu de manière à être immobile par rapport à l'environnement durant l'opération de sertissage, et/ou
une unité d'entraînement (36) pour déplacer le berceau de sertissage (16) relativement au sertisseur (18) est prévue, et/ou
le berceau de sertissage (16) est déplacé relativement au sertisseur (18) durant l'opération de sertissage d'une première position à une seconde position.

3. Dispositif selon la revendication 1 ou 2, qui comprend en outre
un couteau de séparation (22) avec lequel la pièce de contact à sertir (12) maintenue dans la bande d'alimentation (24) peut être séparée de la bande d'alimentation (24),
dans lequel
le dispositif de guidage de bande d'alimentation sous la forme d'une fente de guidage (46), dans laquelle la bande d'alimentation peut être guidée, est prévu dans ou sur le couteau de découpe,
dans lequel le dispositif est conçu de telle sorte que
le couteau de séparation (22) pour séparer la pièce de contact à sertir (12) par rapport au berceau de sertissage (16) entre une première position, dans laquelle la pièce de contact à sertir (12) est agencée maintenue sur la bande d'alimentation (24) entre le berceau de sertissage (16) et le sertisseur (18), et une seconde position dans laquelle la pièce de contact à sertir (12) est soutenue sur le berceau de sertissage (16) et séparée de la bande d'alimentation (24).

4. Dispositif selon la revendication 3, qui est conçu de telle sorte que
le couteau de séparation (22), dans l'état dans lequel il se trouve dans la première position par rapport au berceau de sertissage, est dans sa position la plus basse par rapport au berceau de sertissage, et/ou
la pièce de contact à sertir (12) peut être soutenue sur le berceau de sertissage (16) dans la première position du berceau de sertissage et/ou avant que la seconde position du berceau de sertissage (16) soit atteinte, et/ou
le couteau de séparation (22) est guidé sur le berceau de sertissage (16).

5. Dispositif selon la revendication 3 ou 4, qui est conçu de telle sorte qu'
une butée (26), qui est immobile par rapport au sertisseur (18), est prévue pour le couteau de séparation (22), dans lequel le couteau de séparation (22) et la butée (26) sont conçus de telle sorte que le couteau de séparation (22), qui se trouve dans la première position par rapport au berceau de sertissage (16), est déplacé dans le déplacement relatif du berceau de sertissage (16) relativement au sertisseur (18) jusqu'à la butée (26) et vient en butée contre la butée (26), à la suite de quoi, lors du mouvement relatif du berceau de sertissage (16) relativement au sertisseur (18) jusqu'à la pièce de contact à sertir (12), il est séparé de la bande d'alimentation (24) en raison du déplacement relatif résultant entre le berceau de sertissage (16) et le couteau de séparation (22) dans la seconde position du couteau de séparation (22).

6. Dispositif selon la revendication 5, qui est conçu de telle sorte que
dans l'état dans lequel le couteau de séparation (22) vient en contact avec la butée (26) lors du déplacement relatif du berceau de sertissage (16) relativement au sertisseur (18), la pièce de contact à sertir (12) est maintenue entre le berceau de sertissage (16) et le sertisseur (18).

7. Dispositif selon l'une quelconque des revendications 1 à 6, dans lequel
le berceau de sertissage (16) et le sertisseur (18) sont conçus de telle sorte que la pièce de contact à sertir (12) à sertir et à introduire dans le dispositif soit ouverte en direction du sertisseur (18) avant l'opération de sertissage, et/ou
le berceau de sertissage (16) et le sertisseur (18) sont conçus de sorte que le fil (14) et la pièce de contact à sertir (12) peuvent être agencés dans un espace intermédiaire entre le berceau de sertissage (16) et le sertisseur (18), dans lequel le berceau de sertissage (16), la pièce de contact à sertir (12), le fil (14) et le sertisseur (18) sont agencés dans une direction se chevauchant dans le même ordre, et/ou
le berceau de sertissage (16) est agencé verticalement au-dessus du sertisseur (18).

8. Dispositif selon l'une quelconque des revendications 1 à 7, qui est conçu de telle sorte que
dans une première section du déplacement du berceau de sertissage (16) relativement au sertisseur (18), aucun déplacement relatif n'a lieu entre le dispositif de guidage de bande d'alimentation (46) et le berceau de sertissage (16), et/ou
dans une seconde section du déplacement du berceau de sertissage (16) relativement au sertisseur, aucun déplacement relatif n'a lieu entre le dispositif de guidage de bande d'alimentation (46) et le sertisseur (18).

9. Dispositif selon la revendication 8, qui est conçu de telle sorte que
dans la seconde section du déplacement, une séparation de la pièce de contact à sertir (12) et de la bande d'alimentation (24) a lieu, et/ou
l'opération de sertissage a lieu dans les première et seconde sections ou uniquement dans la seconde section, et/ou
l'opération de sertissage est achevée à la fin de la seconde section.

10. Système de sertissage pour sertir deux pièces de contact à sertir (12) sur deux fils (14) d'une ligne multiconducteur (60), avec
un premier dispositif (58) de sertissage d'une pièce de contact à sertir (72) sur un fil (14), qui présente
un berceau de sertissage (70) qui est conçu pour soutenir la pièce de contact à sertir (72) durant l'opération de sertissage,
un sertisseur (74) qui est conçu pour déformer des zones à déformer de la pièce de contact à sertir (72) soutenues sur le berceau de sertissage (70) durant l'opération de sertissage dans un déplacement relatif par rapport au berceau de sertissage (70),
dans lequel le premier dispositif (58) est conçu de telle sorte que
le berceau de sertissage (70), avec la pièce de contact à sertir (72) qui peut être soutenue dans ou sur le berceau de sertissage (70), est fixe par rapport à l'environnement durant l'opération de sertissage et le sertisseur (74) est déplacé par rapport au berceau de sertissage (70) durant l'opération de sertissage,
et
un second dispositif (10) pour sertir une pièce de contact à sertir selon l'une quelconque des revendications 1 à 9,
dans lequel le système de sertissage est conçu de telle sorte que
la première pièce de contact à sertir (12) peut être sertie sur le premier fil par le premier dispositif de sertissage (58),
la seconde pièce de contact à sertir (12) peut être sertie sur le second fil (14) par le second dispositif de sertissage (10), et
la ligne multiconducteur n'est pas tournée autour de son axe longitudinal entre la première opération de sertissage et la seconde opération de sertissage.

11. Procédé pour sertir une pièce de contact à sertir (12) sur un fil (14), dans lequel le procédé utilise le dispositif selon l'une quelconque des revendications 1 à 9 ou le système de sertissage selon la revendication 10, et présente les étapes suivantes consistant à
prévoir et alimenter une pièce de contact à sertir (12) maintenue sur une bande d'alimentation,
prévoir un fil (14) sur lequel la pièce de contact à sertir (12) doit être sertie,
déplacer simultanément un berceau de sertissage (16) et un dispositif de guidage de bande d'alimentation (46), dans lequel la bande d'alimentation (24) est guidée, conjointement avec la pièce de contact à sertir (12) dans une direction relativement à un sertisseur (18).

12. Procédé selon la revendication 11, dans lequel une pièce de contact à sertir supplémentaire est sertie en amont ou en aval sur un fil supplémentaire en déplaçant un sertisseur supplémentaire en direction d'un berceau de sertissage supplémentaire, dans lequel la pièce de contact à sertir supplémentaire est soutenue, dans lequel
la ligne multiconducteur n'est pas tournée autour de son axe longitudinal entre la première opération de sertissage et la seconde opération de sertissage.

13. Procédé selon la revendication 11 ou 12, dans lequel
la pièce de contact à sertir (12) est préformée, et/ou
la pièce de contact à sertir (12) présente une zone de sertissage dans laquelle sont agencées les zones à former et à ne pas former, et une zone de contact qui forme une fiche, une broche ou une douille.
